# EUROPÄISCHE PATENTSCHRIFT

(11) **EP 0 368 035 B1**
(45) Veröffentlichungstag und Bekanntmachung des Hinweises auf die Patenterteilung: **12.05.1993**
(21) Anmeldenummer: 89119225.4
(22) Anmeldetag: 17.10.1989
(51) Int. Cl.: C21D 1/46, C23C 8/40, C23C 10/18

(54) **Vorrichtung zur diskontinuierlichen Entschlammung von Salzbädern**
Apparatus for the discontinuous desludging of salt baths
Appareillage d'épuration en discontinu de bains de sels

(30) Priorität: 29.10.1988 DE 3836939
(43) Veröffentlichungstag der Anmeldung: 16.05.1990
(73) Patentinhaber: Degussa Aktiengesellschaft, 60311 Frankfurt (DE)
(72) Erfinder: Wahl, Georg, Dipl.-Ing., D-6458 Rodenbach 1 (DE); Breitwieser, Klaus, Dipl.-Ing., D-6450 Hanau 9 (DE)

(56) Entgegenhaltungen:
- CH-A- 374 378
- DE-A- 2 923 028
- DE-C- 3 733 721
- GB-A- 2 046 611

## Beschreibung

Die Erfindung betrifft eine Vorrichtung zur diskontinuierlichen Entschlammung von der Metallbehandlung dienenden Salzbädern, bestehend aus einem Förderrohr mit Ansaugstutzen, einer Luftzuleitung und einer ganz oder teilweise in das Salzbad eintauchenden Filtereinheit.

Bei der Wärmebehandlung von Eisenteilen in Salzschmelzen wird die Qualität der behandelten Bauteile wesentlich vom Schlammgehalt und der Sauberkeit der Salzschmelze beeinflußt. Die Schlammbildung ist auf verschiedene Ursachen zurückzuführen, wie mit dem Behandlungsgut eingeschleppter Schleifstaub, Bearbeitungsspäne, Rost und Zunder sowie Verunreinigungen durch Chargiergestelle. Eisenverunreinigungen im Bad beeinflussen auch die Ausbildung der Verbindungsschicht von im Salzbad nitrocarburierter Teile.

Zur Reduzierung des Schlammfalls in Salzbädern ist eine regelmäßige Badentschlammung erforderlich. Es sind eine ganze Reihe von Vorrichtungen, insbesondere mit Sieben versehene Schöpfkellen bekannt, um diesen Schlamm von Zeit zu Zeit aus dem Salzbad zu entfernen. Diese bekannten Vorrichtungen haben den Nachteil, daß der Bodensatz nicht vollständig erfaßt wird und der Entschlammungsvorgang nach Aufrühren des Tiegelbodens mehrfach wiederholt werden muß.

Aus der DE-PS 37 33 721 ist eine Vorrichtung zur kontinuierlichen Entschlammung von Salzbädern bekannt, die aus einem Förderrohr mit Ansaugstutzen, einer Luftzuführung und einer Filtereinheit besteht, die ganz oder teilweise in das Salzbad eintaucht. Diese Vorrichtung hat den Nachteil, daß ein Teil des Bades für die Nutzung verlorengeht. Andererseits ist sie für einen diskontinuierlichen Betrieb nicht brauchbar, da der zeitliche Aufwand für einen Salzbaddurchsatz relativ groß ist.

Es war daher Aufgabe der vorliegenden Erfindung, eine Vorrichtung zur diskontinuierlichen Entschlammung von der Metallbehandlung dienenen Salzbädern zu entwickeln, bestehend aus einem Förderrohr mit Ansaugstutzen, einer Luftzuführung und einer in das Salzbad eintauchender Filtereinheit, mit der ein Salzbaddurchsatz in kurzen Zeiträumen möglich ist und der gesamte Bodenschlamm erfasst wird.

Diese Aufgabe wird erfindungsgemäß dadurch gelöst, daß am unteren Ende des Förderrohrs eine die Förderrohröffnung freilassende Bodenplatte angebracht ist, die in Richtung Salzbadtiegelboden mit Abstandshalter versehen ist, und daß der Ansaugstutzen in dem Förderrohr angeordnet ist und sich im Förderrohr teleskopartig nach unten und oben bewegen kann.

Gegenüber den bisher gebräuchlichen diskontinuierlich arbeitenden Schlammfiltern hat die erfindungsgemäße Vorrichtung den Vorteil, daß die geringe Spaltbreite von der Bodenplatte zum Tiegelboden für eine hohe Ansauggeschwindigkeit der Salzschmelze und gute Turbulenz unterhalb der Bodenplatte sorgt, wodurch auch der Bodenschlamm erfaßt wird. Weiterhin ist sichergestellt, daß durch den beweglichen Ansaugstutzen die zu filternde Salzschmelze vom tiefsten Punkt des Tiegel aus über das Förderrohr in die Filtereinheit befördert wird. Die hohe Förderleistung der Vorrichtung ermöglicht mehrfachen Volumenwechsel der Salzschmelze, während des Entschlammungszeitraums von etwa 20 bis 30 Minuten. Als Filtermaterialien verwendet man vorzugsweise Drahtgewebe mit Maschenweiten von 0,05 bis 0,5 mm oder Glaswolle.

Die Abbildung zeigt schematisch eine beispielhafte Ausführungsform der erfindungsgemäßen Vorrichtung im Längsschnitt.

Die Vorrichtung besteht aus einem Förderrohr (2), in dem sich eine Luftzuleitung (1) und am unteren Ende ein teleskopartig verschiebbarer Ansaugstutzen (5) befindet. Weiterhin ist am unteren Ende des Förderrohrs (2) eine Bodenplatte (7) befestigt, die die Ansaugöffnung des Förderrohrs (2) freilässt und gegen den Tiegelboden hin mit Abstandshaltern (4) versehen ist. Im oberen Bereich des Förderrohrs (2) ist die Filtereinheit (3) angebracht. In diesem Bereich ist das Förderrohr (2) mit Schlitzen (6) versehen.

Zum eigentlichen Entschlammungsprozeß wird die bei etwa 350^{o} C in einem Vorwärmofen gut vorgewärmte und absolut trockene Vorrichtung langsam in das Salzbad eingefahren. Dabei sollte die Entschlammungsvorrichtung zentrisch auf dem Tiegelboden aufstehen. Danach wird die Luftzufuhr an die Luftzuleitung (1) angeschlossen und soweit aufgedreht, bis das flüssige Salz kontinuierlich durch die Schlitze (6) des Förderrohres (2) in die Filtereinheit (3) läuft. Während des Entschlammungsvorgangs setzt sich je nach Verschmutzungsgrad des Bades der Filter zu. Dies führt zu einem Ansteigen des Salzspiegels in der Filtereinheit. Im allgemeinen ist der Entschlammungsvorgang nach 30 Minuten beendet, wenn kein weiteres Ansteigen des Badspiegels zu beobachten ist.

## Patentansprüche

1. Vorrichtung zur diskontinuierlichen Entschlammung von der Metallbehandlung dienenden Salzbädern, bestehend aus einem Förderrohr mit Ansaugstutzen, einer Luftzuleitung und einer ganz oder teilweise in das Salzbad eintauchenden Filtereinheit,
dadurch gekennzeichnet,
daß am unteren Ende des Förderrohrs (2) eine die Förderrohröffnung freilassende Bodenplatte (7) angebracht ist, die in Richtung Salzbadtiegelboden mit Abstandshaltern (4) versehen ist, und
daß der Ansaugstutzen (5) in dem Förderrohr (2) angeordnet ist und sich im Förderrohr (2) teleskopartig nach unten und oben bewegen kann.

## Claims

1. Apparatus for the discontinuous de-sludging of salt baths used in metal treatment, comprising a conveyor pipe having intake connection points, an air supply line and a filtering unit which is immersed in whole or in part in the salt bath, characterised in that at the lower end of the conveyor pipe (2) a base plate (7), which leaves the conveyor pipe orifice free, is arranged and is provided with spacers (4) in the direction of the salt bath pot bottom, and in that the intake connection point (5) is arranged in the conveyor pipe (2) and is capable of downward and upward telescopic movement inside the conveyor pipe (2).

## Revendications

1. Dispositif pour le débourbage en continu de bains de sel servant au traitement de métaux, composé d'un tube d'extraction avec des ajutages d'aspiration, une conduite d'amenée d'air et un dispositif de filtrage plongeant complètement ou partiellement dans le bain de sel,
caractérisé en ce qu'à l'extrémité inférieure du tube d'évacuation (2) est appliquée une plaque de fond (7) laissant libre l'ouverture du tube d'extraction, plaque qui est équipée d'arrêts d'espacement en direction du fond du creuset de bain de sel, et
- en ce que l'ajutage d'aspiration (5) est disposé dans le tube d'extraction (2) et peut se déplacer dans le tube d'aspiration (2) vers le haut et vers le bas de façon télescopique.
